# EUROPÄISCHE PATENTSCHRIFT

(11) **EP 3 048 373 B1**
(45) Veröffentlichungstag und Bekanntmachung des Hinweises auf die Patenterteilung: **20.02.2019**
(21) Anmeldenummer: 15203054.0
(22) Anmeldetag: 30.12.2015
(51) Int. Cl.: F24C 3/12, F16L 3/13

(54) **GASKOCHSTELLE MIT BEFESTIGUNGSEINRICHTUNG**
GAS COOKING DEVICE WITH FIXING DEVICE
PLAQUE DE CUISSON AVEC DISPOSITIF DE FIXATION

(30) Priorität: 26.01.2015 ES 201530097
(43) Veröffentlichungstag der Anmeldung: 27.07.2016
(73) Patentinhaber: BSH Hausgeräte GmbH, 81739 München (DE)
(72) Erfinder: Leguina Crespo, Angela, 39008 Santander (ES); Palacios Valdueza, Luis Antonio, 39610 Astillero (ES); Placer Maruri, Emilio, 39120 Liencres (ES); Saiz Gonzalez, Roberto, 39539 Santander (ES)

(56) Entgegenhaltungen:
- EP-A1- 1 380 786
- EP-A2- 0 877 207
- EP-A2- 1 058 067
- WO-A2-2013/175350
- FR-A5- 2 029 831
- US-A1- 2012 175 539

## Beschreibung

Die vorliegende Erfindung betrifft eine Befestigungseinrichtung und eine Gaskochstelle.

Eine Gaskochstelle weist eine Kochmuldenwanne und innerhalb der Kochmuldenwanne angeordnete und mit dieser verbundene Gasventile auf. Die Gasventile können mit der Kochmuldenwanne fest verbunden, insbesondere verschraubt, sein.

Die US 2012/0175539 A1 zeigt eine Gasbrennervorrichtung, die für den Einsatz in einem Haushaltsgerät vorgesehen ist. Die Gasbrennervorrichtung umfasst ein Gehäuse, das eine Leiterplatte einhaust und an einem Gashahnkörper mit Hilfe einer Klemmverbindung befestigt ist. Die Druckschrift WO2013/175350 offenbart eine Gaskochstelle nach dem Oberbegriff des Anspruchs 1.

Vor diesem Hintergrund besteht eine Aufgabe der vorliegenden Erfindung darin, eine verbesserte Befestigungseinrichtung zum Befestigen eines Gasventils an einer Kochmuldenwanne zur Verfügung zu stellen.

Demgemäß wird eine Gaskochstelle mit einem Gasventil, einer Kochmuldenwanne und einer Befestigungseinrichtung, die das Gasventil an der Kochmuldenwanne befestigt vorgeschlagen, wobei die Befestigungseinrichtung dazu eingerichtet ist, mit einem Gehäuse des Gasventils zu verschnappen, und wobei die Befestigungseinrichtung an die Kochmuldenwanne angeklemmt ist.

Hierdurch kann auf die Verwendung von Zusatzelementen wie beispielsweise Schrauben zum Befestigen des Gasventils an der Kochmuldenwanne verzichtet werden. Dies reduziert die Kosten zur Montage des Gasventils und verringert die Montagekomplexität. Weiterhin wird dadurch, dass die Gasventile mit der Befestigungseinrichtung verschnappen, gewährleistet, dass die Gasventile stets in der korrekten Position relativ zu der Kochmuldenwanne sind. Ein Ausrichten der Gasventile relativ zu der Kochmuldenwanne ist daher verzichtbar. Die Befestigungseinrichtung ist insbesondere dazu eingerichtet, mit mehreren Gasventilen zu verschnappen.

Gemäß einer Ausführungsform weist die Befestigungseinrichtung federelastisch verformbare Greifarme auf, die dazu eingerichtet sind, das Gehäuse teilweise zu umgreifen.

Insbesondere sind jedem Gasventil zwei Paare an Greifarmen zugeordnet. Ein erstes Paar an Greifarmen ist insbesondere dazu eingerichtet, einen Basisabschnitt eines Gehäuses des Gasventils zu umgreifen bzw. in dieses einzuschnappen. Ein zweites Paar an elastisch verformbaren Greifarmen, die breiter ausgebildet sind als die ersten Greifarme, ist vorzugsweise dazu eingerichtet, einen Thermoelementanschlussflansch bzw. einen Gasanschluss des Gehäuses zu umgreifen.

Gemäß einer weiteren Ausführungsform weisen die federelastisch verformbaren Greifarme Schnapphaken auf.

Hierdurch wird ein ungewolltes Lösen des Gasventils verhindert. Die federelastisch verformbaren Greifarme sind vorzugsweise mittels eines Werkzeugs aufspreizbar, um das Gasventil wieder von der Befestigungseinrichtung zu trennen.

Gemäß einer weiteren Ausführungsform ist die Befestigungseinrichtung dazu eingerichtet, gleichzeitig mehrere Gasventile an der Kochmuldenwanne zu befestigen.

Beispielsweise kann die Befestigungseinrichtung dazu eingerichtet sein, gleichzeitig vier oder fünf Gasventile an der Kochmuldenwanne zu befestigen.

Gemäß einer weiteren Ausführungsform ist das Gasventil werkzeugfrei an der Befestigungseinrichtung befestigbar.

Insbesondere ist das Gasventil in die Befestigungseinrichtung einschnappbar, einsteckbar oder an diese anclipsbar. Hierdurch wird eine schnelle und zuverlässige Montage des Gasventils an der Befestigungseinrichtung gewährleistet.

Gemäß einer weiteren Ausführungsform ist die Befestigungseinrichtung aus einem Metallblech oder einem Kunststoffmaterial gefertigt.

Beispielsweise kann die Befestigungseinrichtung ein Metallbiege-Stanzbauteil sein. Alternativ kann die Befestigungseinrichtung ein Kunststoffspritzgussbauteil sein. Hierdurch kann die Befestigungseinrichtung kostengünstig in hohen Stückzahlen hergestellt werden.

Die Befestigungseinrichtung ist an die Kochmuldenwanne anklemmbar.

Hierdurch ist eine schnelle und zuverlässige Montage und Positionierung der Befestigungseinrichtung an der Kochmuldenwanne gewährleistet. Insbesondere ist das Gasventil ausschließlich mit Hilfe der Befestigungseinrichtung an der Wanne befestigt, wobei die Befestigungseinrichtung mit der Kochmuldenwanne verschnappt ist.

Gemäß einer weiteren Ausführungsform weist die Befestigungseinrichtung zumindest einen Schnapphaken auf, der dazu eingerichtet ist, in einen korrespondierenden Durchbruch der Kochmuldenwanne formschlüssig einzugreifen.

Vorzugsweise weist die Befestigungseinrichtung zwei Schnapphaken auf. Die Kochmuldenwanne weist vorzugsweise zwei korrespondierende Durchbrüche auf.

Gemäß einer weiteren Ausführungsform ist die Befestigungseinrichtung einstückig mit der Kochmuldenwanne ausgebildet.

Hierdurch kann auf einen Montageschritt des Befestigens der Befestigungseinrichtung an der Kochmuldenwanne verzichtet werden. Dadurch kann die Montagezeit reduziert werden.

Weiterhin wird eine Gaskochstelle mit einem Gasventil, einer Kochmuldenwanne und einer derartigen Befestigungseinrichtung zum Befestigen des Gasventils an der Kochmuldenwanne vorgeschlagen.

Die Gaskochstelle ist insbesondere Teil eines Haushaltsgeräts.

Weitere mögliche Implementierungen der Befestigungseinrichtung und/oder der Gaskochstelle umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Befestigungseinrichtung und/oder der Gaskochstelle hinzufügen.

Weitere vorteilhafte Ausgestaltungen und Aspekte der Befestigungseinrichtung und/oder der Gaskochstelle sind Gegenstand der Unteransprüche sowie der im Folgenden beschriebenen Ausführungsbeispiele der Befestigungseinrichtung und/oder der Gaskochstelle. Im Weiteren werden die Befestigungseinrichtung und/oder die Gaskochstelle anhand von bevorzugten Ausführungsformen unter Bezugnahme auf die beigelegten Figuren näher erläutert.
Fig. 1 zeigt eine schematische perspektivische Ansicht einer Ausführungsform einer Gaskochstelle;
Fig. 2 zeigt eine weitere schematische perspektivische Ansicht der Gaskochstelle gemäß der Fig. 1;
Fig. 3 zeigt eine schematische perspektivische Ansicht einer Ausführungsform einer Befestigungseinrichtung für die Gaskochstelle gemäß der Fig. 1;
Fig. 4 zeigt eine weitere schematische Ansicht der Befestigungseinrichtung gemäß der Fig. 3; und
Fig. 5 zeigt eine weitere perspektivische schematische Ansicht der Gaskochstelle gemäß der Fig. 1.

In den Figuren sind gleiche oder funktionsgleiche Elemente mit denselben Bezugszeichen versehen worden, sofern nichts anderes angegeben ist.

Die Fig. 1 zeigt eine schematische perspektivische Ansicht einer Gaskochstelle 1. Die Gaskochstelle 1 kann Teil eines Haushaltsgeräts sein. Die Gaskochstelle 1 umfasst eine Kochmuldenwanne 2. Die Kochmuldenwanne 2 weist eine erste Seitenwand 3 und eine der ersten Seitenwand 3 gegenüberliegend angeordnete zweite Seitenwand 4 auf. Weiterhin weist die Kochmuldenwanne 2 eine Rückwand 5 und eine der Rückwand 5 gegenüberliegend angeordnete Vorderwand 6 auf. Die Kochmuldenwanne 2 ist vorzugsweise aus einem Stahlblech gefertigt. Die Kochmuldenwanne 2 weist ferner einen Boden 7 auf.

Die Gaskochstelle 1 kann weiterhin mehrere in der Fig. 1 nicht gezeigte Gasbrenner aufweisen. Jedem Gasbrenner ist ein Gasventil 8 bis 11 zugeordnet. Die Anzahl der Gasventile 8 bis 11 entspricht vorzugsweise der Anzahl der Gasbrenner. Die Gasventile 8 bis 11 sind dazu eingerichtet, einen Brenngasstrom von einer in der Fig. 1 nicht gezeigten Hauptgasleitung hin zu dem jeweiligen Gasbrenner zu regeln bzw. abzusperren. Die Gasventile 8 bis 11 können stufenlose oder gestufte Gasregelventile sein. Insbesondere können die Gasventile 8 bis 11 sogenannte Step Valves sein.

Die Gaskochstelle 1 umfasst weiterhin eine Befestigungseinrichtung 12 zum Befestigen der Gasventile 8 bis 11 an der Kochmuldenwanne 2. Die Befestigungseinrichtung 12 ist dazu eingerichtet, mit einem Gehäuse 13 (Fig. 2) des jeweiligen Gasventils 8 bis 11 zu verschnappen. Das Gehäuse 13 jedes Gasventils 8 bis 11 umfasst einen Thermoelementanschlussflansch 14 und einen Gasanschluss 15. Weiterhin umfasst das Gehäuse 13 einen in etwa zylinderförmigen Basisabschnitt 16. Der Thermoelementanschlussflansch 14 und der Gasanschluss 15 erstrecken sich seitlich aus dem Basisabschnitt 16 heraus.

Wie die Fig. 2 und 3 zeigen, weist die Befestigungseinrichtung 12 federelastisch verformbare Greifarme 17 bis 20 auf. Insbesondere weist die Befestigungseinrichtung 12 mehrere Gruppen oder Sätze von Greifarmen 17 bis 20 auf. Jeder Satz kann vier Greifarme 17 bis 20 aufweisen. Die Anzahl der Sätze entspricht vorzugsweise der Anzahl der Gasventile 8 bis 11. Hierdurch können an der Befestigungseinrichtung 12 mehrere, beispielsweise vier Gasventile 8 bis 11 befestigt sein. Die Greifarme 17 bis 20 sind in Richtung des Gehäuses 13 geneigt.

Die Greifarme 17 bis 20 sind dazu eingerichtet, das Gehäuse 13 jedes Gasventils 8 bis 11 teilweise zu umgreifen. Jeder federelastisch verformbare Greifarm 17 bis 20 weist einen Schnapphaken 21 bis 24 auf. Die Befestigungseinrichtung 12 ist vorzugsweise ein Blechbiege- und/oder Stanzteil.

Mit Hilfe der Befestigungseinrichtung 12 können gleichzeitig mehrere Gasventile 8 bis 11 an der Kochmuldenwanne 2 befestigt werden. Die Gasventile 8 bis 11 sind insbesondere werkzeugfrei an der Befestigungseinrichtung 12 befestigbar. Insbesondere sind die Gasventile 8 bis 11 in die Befestigungseinrichtung 12 eindrückbar oder einclipsbar. Die Befestigungseinrichtung 12 ist vorzugsweise aus einem Metallblech oder einem Kunststoffmaterial gefertigt.

Die Befestigungseinrichtung 12 ist an der Kochmuldenwanne 2, insbesondere an dem Boden 7 der Kochmuldenwanne 2, angeklemmt. Hierzu weist die Befestigungseinrichtung 12 zumindest einen Schnapphaken 25, 26 auf, der dazu eingerichtet ist, in einen korrespondierenden Durchbruch 27 der Kochmuldenwanne 2 einzugreifenden. Vorzugsweise umfasst die Befestigungseinrichtung 12 zwei Schnapphaken 25, 26 und die Kochmuldenwanne 2 zwei Durchbrüche 27.

Die Greifarme 17, 18 sind jeweils dazu eingerichtet, seitlich den Thermoelementanschlussflansch 14 bzw. den Gasanschluss 15 zu umgreifen. Hierzu ist an dem Thermoelementanschlussflansch 14 ein Absatz 28 und an dem Gasanschluss 15 ein Absatz 29 (Fig. 4) vorgesehen, die von den Greifarmen 17, 18 hintergreifbar sind. Die Greifarme 17, 18 bilden ein erstes Greifarmpaar. Die Greifarme 19, 20 sind dazu eingerichtet, in den Basisabschnitt 16 des Gehäuses 13 einzugreifen. Hierzu sind an dem Basisabschnitt 16 zwei Eingriffsabschnitte 30 vorgesehen. Die Greifarme 19, 20 bilden ein zweites Greifarmpaar. Die Greifarme 17, 18 sind breiter als die Greifarme 19, 20.

Die Fig. 4 und 5 zeigen die Montage der Gasventile 8 bis 11 an der Befestigungseinrichtung 12. Die Gasventile 8 bis 11 werden in die Befestigungseinrichtung 12 eingeclipst. Hierbei werden die Greifarme 17 bis 20 federelastisch verformt. Anschließend oder zuvor kann die Befestigungseinrichtung 12 mit Hilfe der Schnapphaken 25, 26 an dem Boden 7 der Kochmuldenwanne 2 fixiert werden.

In einer nicht gezeigten Ausführungsform der Gaskochstelle 1 kann die Befestigungseinrichtung 12 einstückig mit der Kochmuldenwanne 2 ausgeführt sein. Hierdurch kann auf den Montageschritt des Befestigens der Befestigungseinrichtung 12 an der Kochmuldenwanne 2 verzichtet werden.

Mit Hilfe der Befestigungseinrichtung 12 ist es möglich, die Gasventile 8 bis 11 ohne die Verwendung von Zusatzbauteilen wie Schrauben an der Kochmuldenwanne 2 zu befestigen. Insbesondere sind die Gasventile 8 bis 11 ausschließlich mit Hilfe der Befestigungseinrichtung 12 an der Kochmuldenwanne 2 befestigt, wobei die Befestigungseinrichtung 12 mit der Kochmuldenwanne 2 verschnappt ist. Dadurch, dass die Gasventile 8 bis 11 in die Befestigungseinrichtung 12 eingeclipst werden, ist eine besonders einfache und schnelle Positionierung derselben an der Kochmuldenwanne 2 möglich. Die Montage der Gasventile 8 bis 11 kann dabei werkzeugfrei erfolgen.

### Verwendete Bezugszeichen:

- 1: Gaskochstelle
- 2: Kochmuldenwanne
- 3: Seitenwand
- 4: Seitenwand
- 5: Rückwand
- 6: Vorderwand
- 7: Boden
- 8: Gasventil
- 9: Gasventil
- 10: Gasventil
- 11: Gasventil
- 12: Befestigungseinrichtung
- 13: Gehäuse
- 14: Thermoelementanschlussflansch
- 15: Gasanschluss
- 16: Basisabschnitt
- 17: Greifarm
- 18: Greifarm
- 19: Greifarm
- 20: Greifarm
- 21: Schnapphaken
- 22: Schnapphaken
- 23: Schnapphaken
- 24: Schnapphaken
- 25: Schnapphaken
- 26: Schnapphaken
- 27: Durchbruch
- 28: Absatz
- 29: Absatz
- 30: Eingriffsabschnitt

## Patentansprüche

1. Gaskochstelle (1) mit einem Gasventil (8 - 11), einer Kochmuldenwanne (2) und einer Befestigungseinrichtung (12), die das Gasventil (8 - 11) an der Kochmuldenwanne (2) befestigt, wobei die Befestigungseinrichtung (12) dazu eingerichtet ist, mit einem Gehäuse (13) des Gasventils (8 - 11) zu verschnappen, und wobei die Befestigungseinrichtung (12) an die Kochmuldenwanne (2) angeklemmt ist.

2. Gaskochstelle nach Anspruch 1, **dadurch gekennzeichnet, dass** die Befestigungseinrichtung (12) federelastisch verformbare Greifarme (17 - 20) aufweist, die dazu eingerichtet sind, das Gehäuse (13) teilweise zu umgreifen.

3. Gaskochstelle nach Anspruch 2, **dadurch gekennzeichnet, dass** die federelastisch verformbaren Greifarme (17 - 20) Schnapphaken (21 - 24) aufweisen.

4. Gaskochstelle nach einem der Ansprüche 1 - 3, **dadurch gekennzeichnet, dass** die Befestigungseinrichtung (12) dazu eingerichtet ist, gleichzeitig mehrere Gasventile (8 - 11) an der Kochmuldenwanne (2) zu befestigen.

5. Gaskochstelle nach einem der Ansprüche 1 - 4, **dadurch gekennzeichnet, dass** das Gasventil (8 - 11) werkzeugfrei an der Befestigungseinrichtung (12) befestigbar ist.

6. Gaskochstelle nach einem der Ansprüche 1 - 5, **dadurch gekennzeichnet, dass** die Befestigungseinrichtung (12) aus einem Metallblech oder einem Kunststoffmaterial gefertigt ist.

7. Gaskochstelle nach einem der Ansprüche 1 - 6, **dadurch gekennzeichnet, dass** die Befestigungseinrichtung (12) zumindest einen Schnapphaken (25, 26) aufweist, der dazu eingerichtet ist, in einen korrespondierenden Durchbruch (27) der Kochmuldenwanne (2) formschlüssig einzugreifen.

## Claims

1. Gas cooking device (1) having a gas valve (8-11), a hob baseplate (2) and a fixing device (12) which fixes the gas valve (8-11) to the hob baseplate (2), wherein the fixing device (12) is designed to snap onto a housing (13) of the gas valve (8-11), and wherein the fixing device (12) is clamped to the hob baseplate (2).

2. Gas cooking device according to claim 1, **characterised in that** the fixing device (12) has resiliently deformable gripper arms (17-20) which are designed to partially encompass the housing (13).

3. Gas cooking device according to claim 2, **characterised in that** the resiliently deformable gripper arms (17-20) have snap hooks (21-24).

4. Gas cooking device according to one of claims 1 - 3, **characterised in that** the fixing device (12) is designed to fix a plurality of gas valves (8-11) to the hob baseplate (2) simultaneously.

5. Gas cooking device according to one of claims 1 - 4, **characterised in that** the gas valve (8-11) can be fixed to the fixing device (12) without the use of tools.

6. Gas cooking device according to one of claims 1 - 5, **characterised in that** the fixing device (12) is manufactured from sheet metal or a plastic material.

7. Gas cooking device according to one of claims 1 - 6, **characterised in that** the fixing device (12) has at least one snap hook (25, 26) which is designed to engage in a form-fit manner in a corresponding opening (27) of the hob baseplate (2).

## Revendications

1. Plaque de cuisson au gaz (1) comprenant une vanne de gaz (8 - 11), une cuve de plaque de cuisson (2) et un dispositif de fixation (12) qui fixe la vanne de gaz (8 - 11) à la cuve de plaque de cuisson (2), le dispositif de fixation (12) étant configuré pour s'encliqueter avec un boîtier (13) de la vanne de gaz (8 - 11), et le dispositif de fixation (12) étant serré sur la cuve de plaque de cuisson (2).

2. Plaque de cuisson au gaz selon la revendication 1, **caractérisée en ce que** le dispositif de fixation (12) présente des bras de préhension (17 - 20) élastiquement déformables, lesquels sont configurés pour entourer le boîtier (13) au moins en partie.

3. Plaque de cuisson au gaz selon la revendication 2, **caractérisée en ce que** les bras de préhension (17 - 20) élastiquement déformables présentent des crochets d'encliquetage (21 - 24).

4. Plaque de cuisson au gaz selon l'une quelconque des revendications 1 à 3, **caractérisée en ce que** le dispositif de fixation (12) est configuré pour fixer simultanément plusieurs vannes de gaz (8 - 11) sur la cuve de plaque de cuisson (2).

5. Plaque de cuisson au gaz selon l'une quelconque des revendications 1 à 4, **caractérisée en ce que** la vanne de gaz (8 - 11) peut être fixée sur le dispositif de fixation (12) sans outil.

6. Plaque de cuisson au gaz selon l'une quelconque des revendications 1 à 5, **caractérisée en ce que** le dispositif de fixation (12) est fabriqué dans une tôle métallique ou dans une matière plastique.

7. Plaque de cuisson au gaz selon l'une quelconque des revendications 1 à 6, **caractérisée en ce que** le dispositif de fixation (12) présente au moins un crochet d'encliquetage (25, 26) qui est configuré pour avoir prise par adhérence de forme dans une ouverture correspondante (27) de la cuve de plaque de cuisson (2).
